# EUROPÄISCHE PATENTSCHRIFT

(11) **EP 3 339 509 B1**
(45) Veröffentlichungstag und Bekanntmachung des Hinweises auf die Patenterteilung: **07.07.2021**
(21) Anmeldenummer: 17001937.6
(22) Anmeldetag: 27.11.2017
(51) Int. Cl.: E01C 23/088, E01C 19/00

(54) **STRASSENFRÄSE UND VERFAHREN ZUM BETREIBEN EINER STRASSENFRÄSE**
ROAD-MILLING MACHINE AND METHOD FOR OPERATING SAME
FRAISEUSE ROUTIÈRE ET PROCÉDÉ DE FONCTIONNEMENT D'UNE FRAISEUSE ROUTIÈRE

(30) Priorität: 23.12.2016 DE 102016015422
(43) Veröffentlichungstag der Anmeldung: 27.06.2018
(73) Patentinhaber: Dynapac GmbH, 26203 Wardenburg (DE)
(72) Erfinder: Chasse, Jean-Rémy, 28279 Bremen (DE); Kramer, Thomas, 26160 Bad Zwischenahn (DE); Joseph, Seby, 26203 Wardenburg (DE)
(74) Vertreter: Möller, Friedrich

(56) Entgegenhaltungen:
- EP-A1- 2 716 816
- EP-A2- 2 011 921
- US-B1- 6 203 112

## Beschreibung

Die Erfindung betrifft eine Straßenfräse gemäß dem Oberbegriff des Anspruchs 1 sowie ein Verfahren zum Betreiben einer Straßenfräse gemäß dem Oberbegriff des Anspruchs 7.

Straßenfräsen dienen dazu, insbesondere einen Untergrund oder einen Fahrbahnbelag schadhaft gewordener Straßen abzufräsen. Eine so abgefräste Straße dient dann als Unterbau für eine zu erneuernde Straße, auf die lediglich ein neuer Straßenbelag aufzubringen ist.

Die üblicherweise selbstfahrend ausgebildeten Straßenfräsen der hier angesprochenen Art verfügen über eine Fräswalze, die um eine quer zur Fräsrichtung verlaufende horizontale Drehachse antreibbar ist, wie beispielsweise in EP 2 011 921 A2 beschrieben. Die Fräswalze ist größtenteils in einem Fräswalzenkasten untergebracht. Der Fräswalzenkasten weist an gegenüberliegenden Stirnseiten senkrecht zur horizontalen Drehachse der Fräswalze verlaufende Seitenschilder auf. Die Fräswalze ist drehbar gelagert. Von hier aus erfolgt ein Antrieb der Fräswalze, der außerhalb des Fräswalzenkastens an der Außenseite des einen Seitenschildes angebracht sein kann.

Der Fräswalzenkasten dient zum Sammeln des von der Fräswalze abgefrästen, zerkleinerten Straßenbelags, der aus dem Fräswalzenkasten mittels eines Förderers abtransportierbar ist.

Zum Abfräsen eines Straßenbelags kann der Fräswalzenkasten samt der Fräswalze quer zu einer Fräsrichtung der Straßenfräse verschoben werden. Bei einem üblichen Betrieb der Straßenfräse wird der Fräswalzenkasten über die Abgrenzungen eines Fahrgestells der Straßenfräse bzw. über die Antriebseinheiten, insbesondere das Fahrwerk hinaus verschoben. Damit eine Bedienperson, die sich üblicherweise auf einem Bedienstand der Straßenfräse befindet in etwa abschätzen kann, welcher Bereich des Untergrundes bzw. des Straßenbelags als nächstes durch die Fräswalze erfasst wird, ist dem Fräswalzenkasten ein als Referenz dienender Abstandshalter zugeordnet. Dieser Abstandshalter oder dieses Distanzstück ist bekanntermaßen als eine Art Leitblech an einer Nullseite des Fräswalzenkastens angebracht.

Ein derartiges Distanzstück erweist sich als Referenz für den Fräsprozess als besonders unvorteilhaft, da das Seitenschild, an dem das Distanzstück montiert wird, durch die notwendige Größentoleranz stark in ihrer Position schwankt und dadurch nicht als Referenz für den Fräsprozess geeignet ist. Darüber hinaus bietet das Distanzstück nur bei einer Betrachtung von direkt oberhalb des Distanzstückes ein parallaxenfreies Ablesen der Referenz. Die Bedienperson der Straßenfräse befindet sich jedoch stets schräg oberhalb dieser mechanischen Referenz und sieht somit lediglich Projektionen der Referenz, welche von der Sollreferenz abweichen. Somit kann je nach Position der Bedienperson die Kantenprojektion des Distanzstückes verschoben sein. Auch eine anders geformte Referenz, insbesondere ein längeres Blech, gestaltet sich als ungeeignet, da dies beim Verschieben der Fräswalze mit anderen Komponenten, wie beispielsweise einer Hubsäule, kollidieren könnte.

Der Erfindung liegt die Aufgabe zugrunde, eine Straßenfräse sowie ein Verfahren zum Betreiben einer Straßenfräse zu schaffen, mit dem ein genauer und zuverlässiger Fräsprozess gewährleistet ist.

Eine Straßenfräse zur Lösung dieser Aufgabe weist die Merkmale des Anspruchs 1 auf. Demnach ist es vorgesehen, dass der Fräswalze mindestens ein Mittel zur Erzeugung eines optischen Referenzsignals für den Fräsprozess zugeordnet ist und mit dem mindestens einem Mittel ein optisches Referenzsignal direkt vor oder seitlich der Fräswalze erzeugbar ist, wobei das Referenzsignal an die Bewegung der Straßenfräse, insbesondere der Fräswalze, gekoppelt ist. Außerdem kann es vorgesehen sein, dass das optische Referenzsignal von dem Mittel direkt vor der Fräswalze auf dem zu fräsenden Untergrund bzw. Straßenbelag erzeugbar ist. Dadurch, dass das optische Referenzsignal direkt vor die Fräswalze, insbesondere auf dem zu fräsenden Untergrund bzw. auf dem Straßenbelag, projizierbar ist, kann unabhängig von der Position der Bedienperson ein parallaxenfreies Ablesen der Referenz erreicht werden. Die direkte Kopplung des Mittels zur Erzeugung des optischen Referenzsignals an die Straßenfräse bzw. an die Fräswalze führt dazu, dass das Referenzsignal jede Bewegung in Fräsrichtung und/oder quer zur Fräsrichtung ebenfalls durchführt. Somit bietet die optische Referenz der Bedienperson eine Art Verlängerung einer Schnittkante der Fräswalze und somit zu jedem Zeitpunkt genau die Position, an der der Untergrund bzw. der Straßenbelag von der Fräswalze erfasst wird. Darüber hinaus kennzeichnet sich die Erfindung darin aus, dass dem Fahrgestell der Straßenfräse mindestens ein durch eine Steuereinheit auslesbarer Sensor zugeordnet ist, mit dem eine Farbe und/oder Intensität des optischen Referenzsignals auf dem Untergrund bzw. auf dem Straßenbelag bestimmbar ist, wobei bei einer durch den mindestens einen Sensor ermittelten Veränderung der Farbe und/oder Intensität des Referenzsignals durch die Steuereinrichtung ein Signal, vorzugsweise ein Warnsignal, erzeugbar ist. Trifft beispielsweise das optische Referenzsignal während des Fräsvorgangs auf einen Absatz, so verändert das Signal seine Farbe und/oder Intensität, wodurch über den Sensor und die Steuereinrichtung ein Warnsignal erzeugt wird. Gleichermaßen kann durch die Veränderung der Farbe oder Intensität des optischen Referenzsignals beispielsweise eine Bahnschiene oder dergleichen erkannt werden. Auch hier wird durch die Steuereinheit ein Warnsignal erzeugt, welches der Bedienperson ausreichend Reaktionszeit bietet, um auf die Situation mit beispielsweise einem Maschinenstopp zu reagieren.

Bevorzugt kann es die vorliegende Erfindung außerdem vorsehen, dass das Mittel zur Erzeugung eines optischen Referenzsignals, insbesondere lösbar, an dem Fräswalzenkasten, vorzugsweise an der Nullseite des Fräswalzenkastens, oder an einer Seitenwand des Fräswalzenkastens befestigbar ist. Das Mittel zur Erzeugung eines optischen Referenzsignals lässt sich so auf eine einfache und lösbare Art an jede Straßenfräse nachrüsten. Für die Befestigung des Mittels zur Erzeugung eines optischen Referenzsignals muss dieses lediglich an den Fräswalzenkasten beispielsweise angeschraubt werden.

Insbesondere kann es vorgesehen sein, dass das Mittel zur Erzeugung eines optischen Referenzsignals mindestens einen Laser, vorzugsweise einen Linien-Laser, oder mindestens eine Leuchtdiode, vorzugsweise eine Anordnung von mehreren Leuchtdioden, oder ein anderes Leuchtmittel ist. Insbesondere die Anwendung eines Linien-Lasers gestaltet sich als besonders vorteilhaft, da ein Linien-Laser eine besonders intensive und genaue Linie bzw. einen Streckenabschnitt erzeugen kann. Darüber hinaus benötigt ein derartiger Laser besonders wenig Energie. Alternativ kann es auch vorgesehen sein, dass dem Fräswalzenkasten ein Array von Leuchtdioden zugeordnet ist, welche ebenfalls beispielsweise über eine Optik eine punktierte Linie auf dem Untergrund bzw. auf dem Straßenbelag erzeugen. Die Verwendung einer optischen Referenz gestaltet sich als besonders vorteilhaft, da diese nicht mechanisch verbogen werden kann oder den Betrieb der Straßenfräse durch einen ausladenden Referenzarm stört.

Ein weiteres vorteilhaftes Ausführungsbeispiel der vorliegenden Erfindung kann es vorsehen, dass das Mittel zur Erzeugung eines optischen Referenzsignals zu Beginn des Fräsprozesses auf eine Soll-Fräskante und/oder eine Schnittkante der Fräswalze quer zur Fräsrichtung ausrichtbar ist. Durch eine derartige Justage des optischen Referenzsignals kann sichergestellt werden, dass das Referenzsignal eine direkte Verlängerung der Schnittkante bzw. die Soll-Fräskante der Fräswalze darstellt. Durch die Darstellung der Fräskante wird der Bedienperson angezeigt, an welcher Stelle der Straßenbelag als nächstes von der Fräswalze erfasst wird.

Darüber hinaus kann es erfindungsgemäß vorgesehen sein, dass das Mittel zur Erzeugung eines optischen Referenzsignals derart an dem Fräswalzenkasten oder der Seitenwand justierbar ist, dass verschiedene Gegenstände, insbesondere Teile des Fahrgestells oder ein Fahrwerk der Straßenfräse, als Unterlage für das optische Referenzsignal dienen können. Selbst wenn für bestimmte Anwendungen der Fräswalzenkasten unter das Fahrgestell der Straßenfräse bewegt wurde, kann durch die Projektion des optischen Referenzsignals auf beispielsweise ein sich vor dem Fräswalzenkasten befindenden Raupenfahrwerk, die Position der Schnittkante der Fräswalze erkannt werden und die Fräswalze entsprechend gesteuert werden. Durch das optische Referenzsignal kann die Straßenfräse somit auf eine flexible Art und Weise besonders genau betrieben werden.

Ein Verfahren zum Betreiben einer Straßenfräse zur Lösung der eingangs genannten Aufgabe weist die Maßnahmen des Anspruchs 7 auf. Demnach ist es vorgesehen, dass durch mindestens ein Mittel zur Erzeugung eines optischen Referenzsignals für den Fräsprozess direkt vor oder seitlich der Fräswalze ein optisches Referenzsignal erzeugt wird, dass an die Bewegung der Straßenfräse oder der Fräswalze gekoppelt ist. Des Weiteren ist es denkbar, dass das optische Referenzsignal direkt vor der Fräswalze auf dem zu bearbeitenden Untergrund bzw. auf dem Straßenbelag durch das Mittel zur Erzeugung des optischen Referenzsignals erzeugt wird. Durch diese direkte Erzeugung des optischen Referenzsignals auf dem zu fräsenden Untergrund bzw. dem Straßenbelag wird eine Referenz erzeugt, die unabhängig von der Blickrichtung der Bedienperson ist. Durch die Kopplung des Referenzsignals an die Bewegung der Straßenfräse bzw. der Fräswalze wirkt sich jegliche Bewegung der Fräse auf das Referenzsignal aus. Somit kann die Bedienperson einfach und direkt abschätzen, welcher Bereich des Straßenbelags als nächstes von der Fräswalze erfasst wird. Ein wesentliches Merkmal der Erfindung besteht darin, dass eine Farbe und/oder Intensität des optischen Referenzsignals auf dem Untergrund bzw. auf den Straßenbelag während des Fräsprozesses durch einen Sensor wenigstens zeitweise erfasst wird und bei einer Änderung der Farbe und/oder Intensität des optischen Referenzsignals von einer Steuereinrichtung ein Warnsignal erzeugt wird.

Weiter kann es erfindungsgemäß vorgesehen sein, dass das mindestens eine Mittel zur Erzeugung eines optischen Referenzsignals an dem Fräswalzenkasten oder an einer Seitenwand des Fräswalzenkastens befestigt wird und anhand einer Soll-Fräskante und/oder einer Schnittkante der Fräswalze quer zur Fräsrichtung ausgerichtet wird. Durch die Ausrichtung des Referenzsignals bzw. des Mittels zur Erzeugung des optischen Referenzsignals wird sichergestellt, dass die Projektion auf dem Untergrund bzw. auf dem Straßenbelag stets eine Verlängerung der Schnittkante der Fräswalzenkante darstellt oder anzeigt, entlang welcher Position der Straßenbelag als nächstes durch die Fräswalze erfasst wird. Wenn dies nicht der vorbestimmten Kante entspricht, kann die Bedienperson rechtzeitig die Fräsrichtung korrigieren.

Bevorzugt kann es außerdem vorgesehen sein, dass durch das Mittel zur Erzeugung eines optischen Referenzsignals, insbesondere mindestens einen Laser oder mindestens eine Leuchtdiode, ein linienartiges Muster erzeugt wird, welches eine direkte Verlängerung der Schnittkante der Fräswalze darstellt. Außerdem kann durch das Mittel zur Erzeugung eines optischen Referenzsignals die Schnittkante der Fräse quer zur Fräsrichtung aufgezeigt werden.

Ein bevorzugtes Ausführungsbeispiel der Erfindung wird nachfolgend anhand der Zeichnung näher erläutert. In dieser zeigen:
- Fig. 1: eine schematische Seitenansicht einer Straßenfräse, und
- Fig. 2: eine perspektivische Ansicht eines Fräswalzenkastens.

Die Fig. 1 zeigt eine schematisierte Straßenfräse 10 mit einer zylindrischen Fräswalze 11 zum Abfräsen schadhafter und/oder verschlissener Straßenbeläge. Die Straßenfräse 10 ist selbstfahrend ausgebildet und dazu mit einem Fahrwerk 12 versehen. Die gezeigte Straßenfräse 10 verfügt über ein Radfahrwerk 13. Die Straßenfräse kann aber auch über vorzugsweise mehrere Raupenfahrwerke verfügen.

Die Straßenfräse 10 ist mit einem Antrieb für das Radfahrwerk 13 und die Fräswalze 11 versehen. Der Antrieb treibt die Fräswalze 11 um eine horizontale Drehachse 14 drehend an. Beim Antrieb kann es sich um ein Verbrennungsmotor handeln, der Hydraulikpumpen antreibt, die wiederum zum Antrieb von Hydraulikmotoren für die Fräswalze 11 und das Radfahrwerk 13 dienen.

Die Straßenfräse 10 ist mit einem Maschinenrahmen 15 versehen, an dem ein Fräswalzenkasten 16 vorgesehen ist. Der Maschinenrahmen 15 dient dabei gleichzeitig als Chassis für das Radfahrwerk 13. Der Fräswalzenkasten 16 erstreckt sich wie die Drehachse 14 der Fräswalze 11 quer zu einer Fräsrichtung 17, und zwar vorzugsweise über die gesamte oder nahezu gesamte Breite der Straßenfräse 10, insbesondere des Maschinenrahmen 15.

Der Fräswalzenkasten 16 wird durch bewegliche Schilde, die sich der Schnitttiefe anpassen, bis auf seine Unterseite geschlossen. Durch die offene Unterseite des Fräswalzenkastens 16 kann die mit Fräsmeißeln versehene zylindrische Mantelfläche der Fräswalze 11 an den abzufräsenden schadhaften Straßenbelag gelangen. Die Fräswalze 11 ist auf- und abbewegbar im Fräswalzenkasten 16 angeordnet. Dadurch ist die Frästiefe veränderbar. Bei den seitlich angeordneten Schildern handelt es sich um die Seitenschilder 19.

Der Fräswalzenkasten 16 verfügt über einen etwa halbzylindrischen oder kastenförmigen Kastenmantel und zwei gegenüberliegende Stirnseiten sowie über die ebenflächigen Seitenschilder 19, die die Drehachse 14 der Fräswalze 11 rechtwinklig schneiden.

Die Schnittkante der Fräswalze 11 in dem Straßenbelag wird durch eine äußere Kante der Fräswalze 11 definiert. Da die Fräswalze 11 komplett in den Fräswalzenkasten 16 angeordnet ist, ist diese Schnittkante nicht direkt einzusehen. Daher ist es erfindungsgemäß vorgesehen, dass an dem Fräswalzenkasten 16 ein Mittel 20 zur Erzeugung eines optischen Referenzsignals 21 angeordnet ist (Fig. 2). Dieses Mittel 20 zur Erzeugung des Referenzsignals 21 kann an dem Fräswalzenkasten 16 an verschiedenen Positionen befestigt sein. Vorzugsweise ist es vorgesehen, dass das Mittel 20 zur Erzeugung des Referenzsignals 21 an einer Seitenwand 22 des Fräswalzenkastens 16 angeordnet ist, und zwar in Fräsrichtung 17 betrachtet an einer vorderen Seite des Fräswalzenkastens 16.

Bei dem Mittel 20 zur Erzeugung des Referenzsignals 21 handelt es sich beispielsweise um einen Linien-Laser der derart positioniert ist, dass er auf dem Untergrund oder einem Teil der Straßenfräse 10 das Referenzsignal 21 erzeugt. Gemäß der Fig. 2 ist das Referenzsignal 21 gerade derart ausgerichtet, dass das linienartige Referenzsignal 21 eine direkte Verlängerung der Seitenkante der Fräswalze 11 darstellt. Somit zeigt das Referenzsignal 21 direkt an, wo sich die Schnittkante der Fräswalze 11 beim Vorbewegen der Straßenfräse 10 befinden wird.

Neben dem in Fig. 2 dargestellten Linien-Laser ist es ebenso denkbar, dass eine Leuchtdiode oder ein Array aus mehreren Leuchtdioden zur Herstellung des Referenzsignals 21 dienen.

Da der in Fig. 2 dargestellte Laser bzw. das Mittel 20 zur Erzeugung des Referenzsignals 21 fest mit der Seitenwand 22 des Fräswalzenkastens 16 verbunden ist, vollzieht das Referenzsignal 21 jegliche Bewegung der Straßenfräse 10 bzw. der Fräswalze 11 mit.

Ein ebenfalls an der Straßenfräse 10 bzw. dem Fräswalzenkasten 16 angeordneter nicht dargestellter Sensor kann das Referenzsignal 21 während des Betriebs der Straßenfräse 10 aufnehmen und Änderungen in der Form und/oder Farbe und/oder Intensität erfassen. Sobald sich somit das von dem Sensor ermittelte Abbild des Referenzsignals 21 ändert, kann ein angemessenes Signal bzw. ein Warnsignal für eine Bedienperson der Straßenfräse 10 erzeugt werden. Eine Änderung des Referenzsignals 21 kann beispielsweise hervorgerufen werden durch eine Bahnschiene, ein Straßenabsatz, ein sich ändernder Untergrund oder dergleichen.

Das Mittel 20 zur Erzeugung des Referenzsignals 21 ist über ein nicht dargestelltes Kabel oder kabellos mit einer Steuereinheit, die vorzugsweise von einem Bedienstand der Straßenfräse 10 aus bedienbar ist, verbunden. Über diese Steuereinrichtung kann die Bedienperson der Fräswalze das Mittel 20 zur Erzeugung des Referenzsignals 21 bzw. den Laser an- und ausstellen oder das Signal in seiner Intensität bzw. in seiner Länge variieren. So lässt sich das Referenzsignal 21 in Abhängigkeit der äußeren Bedingungen, wie beispielsweise Tageszeit bzw. Helligkeit, anpassen.

Gleichermaßen ist es denkbar, dass ein derartiges Mittel 20 zur Erzeugung eines Referenzsignals 21 bzw. ein Linien-Laser auch an einer Seitenwand einer Einbaubohle eines Straßenfertigers angeordnet ist, um die Einbaukante der Einbaubohle zu visualisieren. Dies ermöglicht der Bedienperson des Straßenfertigers ein exaktes Einstellen der Bohlenbreite.

### Bezugszeichenliste:

- 10: Straßenfräse
- 11: Fräswalze
- 12: Fahrwerk
- 13: Radfahrwerk
- 14: Drehachse
- 15: Maschinenrahmen
- 16: Fräswalzenkasten
- 17: Fräsrichtung
- 19: Seitenschild
- 20: Mittel
- 21: Referenzsignal
- 22: Seitenwand

## Patentansprüche

1. Straßenfräse (10) mit einem Fahrwerk (12) und einer drehend antreibbaren Fräswalze (11) zur Bearbeitung eines sich in Fräsrichtung (17) betrachtet vor der Fräswalze (11) befindenden Untergrunds oder eines Straßenbelags, wobei die Fräswalze (11) wenigstens teilweise von einem Fräswalzenkasten (16) umgeben ist und der Fräswalze (11) mindestens ein Mittel (20) zur Erzeugung eines optischen Referenzsignals (21) für den Fräsprozess zugeordnet ist und mit dem mindestens einem Mittel (20) ein optisches Referenzsignal (21) direkt vor oder seitlich der Fräswalze (11) erzeugbar ist, wobei das Referenzsignal (21) an die Fahrbewegung der Straßenfräswalze (10) gekoppelt ist, **dadurch gekennzeichnet, dass** einem Fahrgestell der Straßenfräse (10) mindestens ein durch eine Steuereinheit auslesbarer Sensor zugeordnet ist, mit dem eine Farbe und/oder Intensität des optischen Referenzsignals (21) auf dem Untergrund bzw. auf dem Straßenbelag bestimmbar ist, wobei bei einer durch den mindestens einen Sensor ermittelten Veränderung der Farbe und/oder Intensität des Referenzsignals (21) durch die Steuereinheit ein Signal erzeugbar ist.

2. Straßenfräse (10) nach Anspruch 1, **dadurch gekennzeichnet, dass** das optische Referenzsignal (21) direkt vor der Fräswalze (11) auf dem zu fräsenden Untergrund bzw. Straßenbelag erzeugbar ist.

3. Straßenfräse (10) nach Anspruch 1 oder 2, **dadurch gekennzeichnet, dass** das Mittel (20) zur Erzeugung eines optischen Referenzsignals (21), insbesondere lösbar, an dem Fräswalzenkasten (16), insbesondere an einer Seitenwand (22) des Fräswalzenkastens (16), befestigbar ist.

4. Straßenfräse (10) nach einem der vorhergehenden Ansprüche, **dadurch gekennzeichnet, dass** das Mittel (20) zur Erzeugung eines optischen Referenzsignals (21) mindestens ein Laser, vorzugsweise ein Linien-Laser, oder mindestens eine Leuchtdiode, vorzugsweise eine Anordnung von mehreren Leuchtdioden, oder ein anderes Leuchtmittel ist.

5. Straßenfräse (10) nach einem der vorhergehenden Ansprüche, **dadurch gekennzeichnet, dass** das Mittel (20) zur Erzeugung eines optischen Referenzsignals (21) zu Beginn des Fräsprozesses auf eine Soll-Fräskante und/oder eine Schnittkante der Fräswalze (11) quer zur Fräsrichtung (17) ausrichtbar ist.

6. Straßenfräse (10) nach einem der vorhergehenden Ansprüche, **dadurch gekennzeichnet, dass** das Mittel (20) zur Erzeugung eines optischen Referenzsignals (21) derart an dem Fräswalzenkasten (16) oder der Seitenwand (22) justierbar ist, dass verschiedene Gegenstände, insbesondere Teile des Fahrgestells oder das Fahrwerk (12) der Straßenfräse (10), als Untergrund für das optische Referenzsignal (21) dienen können.

7. Verfahren zum Betreiben einer Straßenfräse (10) mit einem Fahrwerk (12) und einer drehend antreibbaren Fräswalze (11) und mit einem Fräswalzenkasten (16), der die Fräswalze (11) wenigstens teilweise umgibt, wobei durch die Fräswalze (11) ein in Fräsrichtung (17) betrachtet vor der Fräswalze (11) positionierter Bereich eines Untergrundes oder eines Straßenbelags weggefräst wird und durch mindestens ein Mittel (20) zur Erzeugung eines optischen Referenzsignals (21) für den Fräsprozess direkt vor oder seitlich der Fräswalze (11) ein optisches Referenzsignal (21) erzeugt wird, **dadurch gekennzeichnet, dass** eine Farbe und/oder Intensität des optischen Referenzsignals (21) auf dem Untergrund bzw. auf dem Straßenbelag während des Fräsprozesses durch einen Sensor wenigstens zeitweise erfasst wird und bei einer Änderung der Farbe und/oder Intensität des optischen Referenzsignals (21) von einer Steuereinrichtung ein Warnsignal erzeugt wird.

8. Verfahren nach Anspruch 7, **dadurch gekennzeichnet, dass** das Referenzsignal (21) direkt vor der Fräswalze (11) auf dem zu bearbeitenden Untergrund bzw. auf dem Straßenbelag erzeugt wird.

9. Verfahren nach Anspruch 7 oder 8, **dadurch gekennzeichnet, dass** das mindestens eine Mittel (20) zur Erzeugung eines optischen Referenzsignals (21) an dem Fräswalzenkasten (16) oder an einer Seitenwand (22) des Fräswalzenkastens (16) befestigt wird und anhand einer Soll-Fräskante und/oder einer Schnittkante der Fräswalze (11) quer zur Fräsrichtung (17) ausgerichtet wird.

10. Verfahren nach einem der Ansprüche 7 bis 9, **dadurch gekennzeichnet, dass** durch das Mittel (20) zur Erzeugung eines optischen Referenzsignals (21), insbesondere mindestens einem Laser oder mindestens einer Leuchtdiode, ein linienartiges Muster erzeugt wird, welches eine direkte Verlängerung der Schnittkante der Fräswalze (11) darstellt oder eine Fräskante quer zur Fräsrichtung (17) vor der der Fräswalze (11) darstellt.

## Claims

1. Road milling machine (10) having a chassis (12) and a rotatably drivable milling drum (11) for processing an underground or road surface located, when viewed in the milling direction (17), in front of the milling drum (11), wherein the milling drum (11) is at least partially enclosed by a milling drum housing (16) and the milling drum (11) is assigned at least one means (20) for generating an optical reference signal (21) for the milling process and an optical reference signal (21) is able to be generated with the at least one means (20) directly in front of or laterally with respect to the milling drum (11), wherein the reference signal (21) is coupled to the driving movement of the road milling drum (10), **characterized in that** an undercarriage of the road milling machine (10) is assigned at least one sensor that is readable by a control unit and with which a colour and/or intensity of the optical reference signal (21) on the underground or on the road surface is determinable, wherein a signal is able to be generated by the control unit if a change in colour and/or intensity of the reference signal (21) is ascertained by the at least one sensor.

2. Road milling machine (10) according to Claim 1, **characterized in that** the optical reference signal (21) is able to be generated directly in front of the milling drum (11) on the underground or road surface that is to be milled.

3. Road milling machine (10) according to Claim 1 or 2, **characterized in that** the means (20) for generating an optical reference signal (21) is attachable, in particularly releasably, to the milling drum housing (16), in particular to a side wall (22) of the milling drum housing (16).

4. Road milling machine (10) according to one of the preceding claims, **characterized in that** the means (20) for generating an optical reference signal (21) is at least one laser, preferably a line laser, or at least one light-emitting diode, preferably an array of a plurality of light-emitting diodes, or another light-emitting means.

5. Road milling machine (10) according to one of the preceding claims, **characterized in that** the means (20) for generating an optical reference signal (21) is alignable with a predetermined milling edge and/or a cutting edge of the milling drum (11) transversely with respect to the milling direction (17) at the start of the milling process.

6. Road milling machine (10) according to one of the preceding claims, **characterized in that** the means (20) for generating an optical reference signal (21) is adjustable on the milling drum housing (16) or on the side wall (22) such that a variety of objects, in particular parts of the undercarriage or the chassis (12) of the road milling machine (10), can serve as the underground for the optical reference signal (21).

7. Method for operating a road milling machine (10) having a chassis (12) and a rotatably drivable milling drum (11) and having a milling drum housing (16) that at least partially encloses the milling drum (11), wherein a region of an underground or of a road surface that is positioned, when viewed in the milling direction (17), directly in front of the milling drum (11) is removed by milling using the milling drum (11) and an optical reference signal (21) is generated using at least one means (20) for generating an optical reference signal (21) for the milling process directly in front of or laterally with respect to the milling drum (11), **characterized in that** a colour and/or intensity of the optical reference signal (21) on the underground or on the road surface is captured at least temporarily during the milling process using a sensor and an alert signal is generated by a control unit if a change in colour and/or intensity of the optical reference signal (21) is ascertained.

8. Method according to Claim 7, **characterized in that** the reference signal (21) is generated directly in front of the milling drum (11) on the underground or the road surface that is to be processed.

9. Method according to Claim 7 or 8, **characterized in that** the at least one means (20) for generating an optical reference signal (21) is attached to the milling drum housing (16) or to a side wall (22) of the milling drum housing (16) and is aligned with reference to a predetermined milling edge and/or a cutting edge of the milling drum (11) transversely with respect to the milling direction (17).

10. Method according to one of Claims 7 to 9, **characterized in that** a line-type pattern is produced using the means (20) for generating an optical reference signal (21), in particular at least one laser or at least one light-emitting diode, which pattern represents a direct extension of the cutting edge of the milling drum (11) or represents a milling edge transversely with respect to the milling direction (17) in front of the milling drum (11).

## Revendications

1. Fraiseuse routière (10) qui comprend un mécanisme de roulement (12) et un tambour de fraisage (11) entraînable en rotation et destinée au traitement d'un substrat ou d'un revêtement routier situé devant le tambour de fraisage (11) par référence au sens de fraisage (17), le tambour de fraisage (11) étant entouré au moins partiellement par un carter de tambour de fraisage (16) et le tambour de fraisage (11) étant associé à au moins un moyen (20) destiné à générer un signal de référence optique (21) destiné au processus de fraisage et un signal de référence optique (21) pouvant être généré directement devant le tambour de fraisage (11), ou sur le côté de celui-ci, avec l'au moins un moyen (20), le signal de référence (21) étant couplé au mouvement de déplacement du tambour de fraisage routier (10), **caractérisée en ce qu'**au moins un capteur, qui peut être lu par une unité de commande, est associé à un mécanisme de roulement de la fraiseuse routière (10) et permet de déterminer la couleur et/ou l'intensité du signal de référence optique (21) sur le substrat ou sur le revêtement routier, un signal pouvant être généré par l'unité de commande en cas de modification, déterminée par l'au moins un capteur, de la couleur et/ou de l'intensité du signal de référence (21) .

2. Fraiseuse routière (10) selon la revendication 1, **caractérisée en ce que** le signal optique de référence (21) peut être généré directement devant le tambour de fraisage (11) sur le substrat ou le revêtement routier à fraiser.

3. Fraiseuse routière (10) selon la revendication 1 ou 2, **caractérisée en ce que** le moyen (20) destiné à générer un signal optique de référence (21) peut être fixé, notamment de manière amovible, au tambour de fraisage (16), en particulier à une paroi latérale (22) du carter de tambour de fraisage (16).

4. Fraiseuse routière (10) selon l'une des revendications précédentes, **caractérisée en ce que** le moyen (20) destiné à générer un signal optique de référence (21) comporte au moins un laser, de préférence un laser ligne, ou au moins une diode électroluminescente, de préférence un ensemble de plusieurs diodes électroluminescentes, ou une autre source de lumière.

5. Fraiseuse routière (10) selon l'une des revendications précédentes, **caractérisée en ce que** le moyen (20) destiné à générer un signal optique de référence (21) peut être orienté, au début du processus de fraisage, sur un bord de fraisage cible et/ou un bord de coupe du tambour de fraisage (11) transversalement à la direction de fraisage (17).

6. Fraiseuse routière (10) selon l'une des revendications précédentes, **caractérisée en ce que** le moyen (20) destiné à générer un signal optique de référence (21) est réglable au niveau du carter de tambour de fraisage (16) ou de la paroi latérale (22) de telle sorte que différents objets, en particulier des parties du châssis ou du mécanisme de roulement (12) de la fraiseuse routière (10) peuvent servir de substrat pour le signal de référence optique (21).

7. Procédé de fonctionnement d'une fraiseuse routière (10) comprenant un mécanisme de roulement (12) et un tambour de fraisage rotatif (11) et un carter de tambour de fraisage (16) qui entoure au moins partiellement le tambour de fraisage (11), le tambour de fraisage (11) éliminant par fraisage une zone d'un substrat ou d'un revêtement routier positionnée devant le tambour de fraisage (11) par référence à la direction de fraisage (17) et au moins un moyen (20) destiné à générer un signal optique de référence (21) destiné au processus de fraisage générant un signal optique de référence (21) directement devant le tambour de fraisage (11) ou sur le côté de celui-ci, **caractérisé en ce que** la couleur et/ou l'intensité du signal optique de référence (21) sur le substrat ou sur le revêtement routier est détectée au moins temporairement par un capteur pendant le processus de fraisage et, en cas de modification de la couleur et/ou de l'intensité du signal optique de référence (21), un dispositif de commande génère un signal d'avertissement.

8. Procédé selon la revendication 7, **caractérisé en ce que** le signal de référence (21) est généré directement devant le tambour de fraisage (11) sur le substrat à traiter ou sur le revêtement routier.

9. Procédé selon la revendication 7 ou 8, **caractérisé en ce que** l'au moins un moyen (20) destiné à générer un signal optique de référence (21) est fixé sur le carter de tambour de fraisage (16) ou sur une paroi latérale (22) du carter de tambour de fraisage (16) et est orienté transversalement à la direction de fraisage (17) sur la base d'un bord de fraisage cible et/ou d'un bord de coupe du tambour de fraisage (11).

10. Procédé selon l'une des revendications 7 à 9, **caractérisé en ce que** le moyen (20) destiné à générer un signal optique de référence (21), en particulier au moins un laser ou au moins une diode électroluminescente, génère un motif linaire qui représente un prolongement direct du bord de coupe du tambour de fraisage (11) ou un bord de fraisage transversalement à la direction de fraisage (17) devant le tambour de fraisage (11).
